# EUROPÄISCHE PATENTSCHRIFT

(11) **EP 0 724 669 B1**
(45) Veröffentlichungstag und Bekanntmachung des Hinweises auf die Patenterteilung: **14.01.1998**
(21) Anmeldenummer: 94921521.4
(22) Anmeldetag: 14.07.1994
(51) Int. Cl.: E01D 19/10

(54) **VERFAHREN ZUM UMSETZEN EINES VERFAHRBAREN ARBEITSGERÜSTES UM BRÜCKENPFEILER UND VORRICHTUNG ZUM DURCHFÜHREN DES VERFAHRENS**
PROCESS AND DEVICE FOR MOVING A TRAVELLING SCAFFOLDING AROUND BRIDGE PIERS
PROCEDE PERMETTANT DE DEPLACER UN ECHAUFAUDAGE MOBILE AUTOUR DE PILES DE PONT ET DISPOSITIF DE MISE EN UVRE DUDIT PROCEDE

(30) Priorität: 15.07.1993 AT 1410/93; 16.07.1993 AT 1417/93; 18.08.1993 AT 1655/93
(43) Veröffentlichungstag der Anmeldung: 07.08.1996
(73) Patentinhaber: Junger, Hans, 38390 Santa Ursula, Teneriffa (ES)
(72) Erfinder: Junger, Hans, 38390 Santa Ursula, Teneriffa (ES)
(74) Vertreter: Hehenberger, Reinhard, Dipl.-Ing.
(86) Internationale Anmeldenummer: AT9400092
(87) Internationale Veröffentlichungsnummer: WO9502730

(56) Entgegenhaltungen:
- EP-A- 0 370 525
- WO-A-88/08909
- DE-A- 3 004 450
- DE-A- 3 824 921
- DE-B- 1 236 546
- DE-U- 8 410 066
- FR-A- 2 650 815
- US-A- 5 007 501
- US-A- 5 011 710

## Beschreibung

Die Erfindung betrifft ein Verfahren zum Umsetzen eines etwa in der Mitte teilbaren Arbeitsgerüstes, das von einer Brücke abgehängt und in Längsrichtung der Brücke verfahrbar ist, um einen Brückenpfeiler, bei dem das Arbeitsgerüst über Seile od. dgl. abschwenkbar ist und eine Vorrichtung zur Verwendung bei der Inspektion und Sanierung von Brücken, mit einem etwa in der Mitte in zwei Teile trennbaren Arbeitsgerüst, das von der Brücke abgehängt und in Längsrichtung der Brücke verfahrbar ist, wobei die Teile über Seile od. dgl. an ihrer Trennstelle absenkbar sind.

Bei Brücken, die einen oder mehrere Pfeiler aufweisen, stellt sich das Problem, daß diese die Längsbewegung des Arbeitsgerüstes entlang der Brücke behindern, so daß es oft erforderlich ist, das Arbeitsgerüst abzumontieren, um den Pfeiler herum zu tragen und anschließend wieder aufzubauen. Dies ist jedoch äußerst arbeits- und zeitaufwendig. Besonders schwierig gestaltet sich dies bei Brücken, die z.B. über Flüsse führen, da hier die Arbeitsgerüste nicht über Seile auf den Boden hinuntergelassen und dort um die Pfeiler getragen werden können, so daß das Zerlegen und der Wiederaufbau des Gerüstes von oben über die Brücke erfolgen muß.

Ein gattungsgemäßes Arbeitsgerüst, das diese Probleme lösen soll, ist aus der DE-A-30 04 450 bekannt. Das aus der DE-A-30 04 450 bekannte, fahrbare Hängegerüst weist jedoch den Nachteil auf, daß mindestens drei in Brückenlängsrichtung hintereinander angeordnete Arbeitsgerüsteinheiten vorgesehen sein müssen, um z.B. einen Brückenpfeiler umfahren zu können. Weiters ist das Befahren bzw. Bearbeiten von Bögen bei Bogenbrücken nur schwer möglich oder sogar unmöglich und bei breiten Brückenpfeilern müssen oft wesentlich mehr als drei Gerüsteinheiten vorgesehen sein. Diese Arbeitsgerüsteinheiten müssen dann sehr massiv ausgeführt werden, da erhebliche Torsionskräfte auftreten, wenn die äußeren Gerüsteinheiten geöffnet werden. Ein weiterer Nachteil ist das Hochklappen der Gerüstteile über Seile, die wie in der DE-A 30 04 450 beschrieben angeordnet sind. Durch den kurzen Kraftarm wirken nämlich sehr hohe Kräfte auf das Seil und das Gerüst. Dies ganz besonders, wenn der abschwenkbare Gerüstteil lang ist, was bei breiten Brücken der Fall sein muß.

Aus der FR-A-2 650 815 und der DE-B-1 236 546 sind Vorrichtungen bekannt, bei denen ein einteiliges Arbeitsgerüst quer unter einer Brücke angeordnet und über Seile von dieser abgehängt ist. Das Arbeitsgerüst kann über ein Seil an einem Ende abgeschwenkt werden, bis es am anderen Seil frei nach unten hängt, worauf das Arbeitsgerüst um einen Brückenpfeiler od.dgl. gefahren werden kann.

Aufgabe der Erfindung ist es, ein Verfahren und eine Vorrichtung anzugeben, die technisch einfach sind und bei denen das Zerlegen und Zusammenbauen des Arbeitsgerüstes und insbesondere das Umsetzen des Arbeitsgerüstes um Brückenpfeiler einfach und schnell durchgeführt werden kann.

Gelöst wird diese Aufgabe gemäß der Erfindung durch ein gattungsgemäßes Verfahren, das dadurch gekennzeichnet ist, daß nach dem Trennen des Arbeitsgerüstes in zwei Teile die der Trennstelle benachbarten Enden des Arbeitsgerüstes über zum gegenüberliegenden Längsrand der Brücke verlaufende Seile abgesenkt werden, während sie um die äußeren Enden geschwenkt werden, bis sie nur mehr an den äußeren Enden hängen, daß die Seile vom Arbeitsgerüst gelöst werden, daß anschließend die Teile in Längsrichtung der Brücke am Brückenpfeiler vorbeigefahren werden, und daß die Seile wieder am Arbeitsgerüst befestigt und schließlich die Teile wieder hochgeschwenkt und miteinander verbunden werden.

Durch das erfindungsgemäße Verfahren kann ein Arbeitsgerüst innerhalb kürzester Zeit und mit sehr geringem technischen Aufwand und Arbeitsaufwand um einen Brückenpfeiler gefördert werden.

Das Verfahren ist besonders auch dann geeignet, wenn die Brücke nicht ausreichend hoch ist, um das Arbeitsgerüst in seiner vollen Länge von einer Brücke nach unten hängen zu lassen, wie dies bei der FR-A-26 50 815 und der DE-B-12 36 546 der Fall ist, da die beiden Teile des Arbeitsgerüstes beispielsweise nur mehr halb so lang sind, wenn das Arbeitsgerüst genau in der Mitte geteilt wird.

Die gestellte Aufgabe wird weiters erfindungsgemäß bei einer gattungsgemäßen Vorrichtung dadurch gelöst, daß jeder Teil an seiner Trennstelle mit einem Seil od. dgl. verbunden ist, das zum gegenüberliegenden Längsrand der Brücke verläuft. Mit Hilfe der erfindungsgemäßen Vorrichtung kann das erfindungsgemäße Verfahren besonders einfach durchgeführt werden, wobei sich ebenfalls die weiter oben gegenüber dem Stand der Technik angeführten Vorteile ergeben.

Insbesondere weist die erfindungsgemäße Vorrichtung gegenüber dem aus der DE-A 30 04 450 bekannten Stand der Technik den erheblichen Vorteil auf, daß die auf die Seile od. dgl., über welche das Verschwenken und Hochziehen des Arbeitsgerüstes bewerkstelligt wird, wirkenden Kräfte nicht wesentlich größer sind als beim Betrieb des Arbeitsgerüstes in der Arbeitsstellung, da das Seil od. dgl. zum gegenüberliegenden Längsrand der Brücke geführt wird. Überdies ist es nicht erforderlich, mehr als ein Arbeitsgerüst vorzusehen, um Brückenpfeiler od. dgl. umfahren zu können. Beide Vorteile wirken sich dahingehend aus, daß die erfindungsgemäße Vorrichtung technisch viel einfacher aufgebaut ist als die des Standes der Technik und in der Folge auch wesentlich leichter ist.

Die Erfindung ist, wie bereits erwähnt, besonders dann vorteilhaft, wenn z.B. die Brücke nicht hoch genug ist, um das gesamte Arbeitsgerüst an einem Ende frei nach unten hängen zu lassen. Ein weiterer Vorteil der Erfindung ist, daß nicht das gesamte Gewicht des Arbeitsgerüstes an einem Ende hängt, wodurch eine sehr starke einseitige Belastung der Vorrichtung vermieden werden kann.

Durch die Seile, die vom Mittelbereich eines Teiles zum gegenüberliegenden Längsrand der Brücke gespannt sind, können die beiden Teile des Arbeitsgerüstes um ihre äußeren Enden verschwenkt und in der Mitte nach unten gelassen werden, bis sie an ihren Enden frei nach unten hängen. Die Seile können anschließend von den Trennstellen gelöst und der Pfeiler auf einfache Weise umfahren werden. Nach dem Pfeiler werden die Seile wieder an den Trennstellen befestigt und die beiden Teile des Arbeitsgerüstes wieder nach oben gezogen, worauf das Arbeitsgerüst im Mittelbereich wieder verbunden und die Arbeit am Gerüst fortgesetzt werden kann.

Gemäß einer vorteilhaften Weiterbildung der Erfindung, die dadurch gekennzeichnet ist, daß das Arbeitsgerüst an seinen beiden Enden über Seile mit Seilwinden von der Brücke abgehängt ist, ist es möglich, das Arbeitsgerüst an jedem der beiden Enden abzusenken.

Gemäß einer bevorzugten Ausführungsform der Erfindung kann vorgesehen sein, daß zwei auf oder neben der Fahrbahn auf der Brücke verfahrbare Wagen vorgesehen sind, von denen cas Arbeitsgerüst über die Seile abgehängt und über die Seilwinden höhenversteillbar ist. Auf diese Weise kann die erfindungsgemäße Vorrichtung besonders einfach an die jeweiligen Gegebenheiten an der Brücke angepaßt werden.

Eine weitere bevorzugte Ausführungsform der Erfindung ist dadurch gekennzeichnet, daß sich die Wagen über wenigstens ein Vertikallager und ein Horizontallager im Bereich des Längsrandes der Brücke abstützen und daß am nach unten in den Bereich des Arbeitsgerüstes ragenden Gerüstteil der Wagen ein im wesentlichen horizontal ausgerichteter, vorzugszweise horizontal verschiebbarer Kragbalken vorgesehen ist, der unter den Längsrand der Brücke ragt und an dessen freiem Ende die Seile angeordnet sind, wobei weiters vorgesehen sein kann, daß das freie Ende unter dem Vertikallager des Wagens positionierbar ist. Bei diesen Ausführungsformen ergibt sich der Vorteil, daß sowohl die Belastung der Abstützpunkte des Wagens am Randbalken der Brücke als auch der Wagen selbst wesentlich reduziert werden kann, da das Gewicht des Arbeitsgerüstes im wesentlichen direkt unter den vertikalen Lagerpunkt des Wagens am Randbalken angreift, wodurch sich eine sehr günstige statische Belastung für die gesamte Anordnung ergibt.

Bei der Sanierung von Brückenuntersichten und Brückenpfeilern fällt häufig Abtragmaterial, beim Abtragen verwendetes Wasser sowie Spachtelmassen, Rückprall aus Spritzbeton u.s.w. an. Derartige Materialien fielen bisher oft einfach auf den Boden, was jedoch immer problematischer wird, da die Umweltauflagen immer strenger werden.

Mit Hilfe der nachfolgend beschriebenen, vorteilhaften Ausführungsformen der erfindungsgemäßen Vorrichtung sollen diese Umweltprobleme auf einfache Weise vermieden werden.

Dies kann vorteilhafterweise dadurch erfolgen, daß am Arbeitsgerüst eine Materialförderbahn vorgesehen ist, mittels der bei der Sanierung anfallendes Abtragmaterial u. dgl. abgefördert werden kann. Auf einer derartigen Materialförderbahn können die oben genannten Materialien gesammelt und kontrolliert abgefördert werden.

Die Materialförderbahn kann auf verschiedenste Weise gestaltet sein. Gemäß einer Ausführungsform der Erfindung kann z.B. vorgesehen sein, daß die Materialförderbahn eine Rinne aufweist, in der das Abtragmaterial und dgl. weggeschwemmt werden kann, und daß die Materialförderbahn gegenüber der Horizontalen geneigt ist. Das beim Abtragen anfallende Abwasser kann gleich als Schwemmwasser verwendet werden. Dabei ist es, wie angegeben, vorteilhaft, wenn die Materialförderbahn gegenüber der Horizontalen geneigt ist, was ein Wegschwemmen erleichtert.

Gemäß einer weiteren Ausführungsform der Erfindung kann die Materialförderbahn ein an sich bekanntes Förderband aufweisen, das beispielsweise von einem Elektromotor angetrieben wird.

Gemäß einer dritten bevorzugten Ausführungsform der Erfindung kann vorgesehen sein, daß die Materialförderbahn eine Rinne mit einem Kratzförderer od. dgl. aufweist, womit eine besonders problemlose Förderung möglich ist.

Um das Betreten des Arbeitsgerüstes zu erleichtern und auch ein Arbeiten während des Abfördern des Abtragmaterials u. dgl. zu ermöglichen, kann vorgesehen sein, daß über der Rinne, vorzugsweise höhenverstellbar, ein Gitterrost angeordnet ist. Da die Vorrichtung gemäß der Erfindung erweiter- und ausbaubar ist, um es an die jeweiligen Gegebenheiten, d.h. die Form der Brückenuntersicht, anpassen zu können, ist es vorteilhaft, wenn der Gitterrost höhenverstellbar ist, sodaß die Brückenuntersicht vom Personal bei jeder beliebigen Höhe des Arbeitsgerüstes erreichbar ist.

Um das Abtragmaterial u.dgl. weiter abfördern zu können, kann gemäß der Erfindung vorgesehen sein, daß das nach unten in den Bereich des Arbeitsgerüstes ragende Gerüst wenigstens einen Behälter zur Aufnahme des Abtragmaterials und dgl. aufweist, dessen oberen Rand vorzugsweise ein Einlauftrichter vorgesehen ist.

Der Wagen, der im Bereich des Randbalkens einer Brücke oder des Pannenstreifens verfahren werden kann und folglich ein Absperren der Fahrbahn nicht unbedingt notwendig macht, übernimmt in seinem Behälter das Abtragmaterial u. dgl., worauf dieses entlang der Brücke zu einem Punkt gefördert werden kann, wo eine Entsorgung möglich ist. Eine Entsorgung ist beispielsweise direkt über das Gerüst des Wagens über geeignete Einrichtungen nach oben möglich.

Um eine gesonderte Entsorgung von festem und flüssigem Material zu ermöglichen, kann gemäß einer bevorzugten Ausführungsform der Erfindung vorgesehen sein, daß der Behälter durch ein Gitter in einen Bereich zur Aufnahme des festen Abtragmaterials und einen Bereich zur Aufnahme des bei der Sanierung anfallenden Wassers oder dgl. getrennt ist.

Um das Abtragen von Material an der Brückenuntersicht oder den Pfeilern zu erleichtern, kann gemäß einer weiteren Ausführungsform der Erfindung vorgesehen sein, daß im Bereich der Oberseite des Arbeitsgerüstes Schienen vorgesehen sind, auf welchen wenigstens eine Düse für Druckwasser verfahrbar ist und deren Verlauf vorzugsweise an die Form der Brückenuntersicht angepaßt ist.

Wenn der Verlauf der Schienen an die Form der Brückenuntersicht angepaßt ist, bietet dies den Vorteil, daß im wesentlichen der gesamte Bereich der Brückenuntersicht und gegebenenfalls der Pfeiler von der Düse erreicht werden kann und ein Abtragen von Material von Hand in der Folge nicht mehr erforderlich ist.

Weitere Merkmale und Vorteile der Erfindung ergeben sich aus den Unteransprüchen und der nachfolgenden Beschreibung von Ausführungsbeispielen der Erfindung unter Bezugnahme auf die Zeichnungen. Es zeigt: Fig. 1 einen Querschnitt durch eine Brücke, an der eine erfindungsgemäße Vorrichtung angebracht ist, Fig. 2 einen Schnitt durch eine Brücke in vergrößertem Maßstab mit einer geänderten Ausführungsform eines Arbeitsgerüstes der Erfindung, Fig. 3 eine Ausführungsform einer Verbindung der beiden Brückenteile an ihrer Trennstelle, die Fig. 4 und 5 Bolzen, die bei der Verbindung gemäß Fig. 3 zum Einsatz kommen können, Fig. 6 eine Hilfsvorrichtung zum Zusammenbauen des Arbeitsgerüstes, Fig. 7 einen Querschnitt durch ein erfindungsgemäßes Gerüst mit einer Materialförderbahn, Fig. 8 eine Seitenansicht des Gerüstes von Fig. 7, Fig. 9 eine Ausführungsform eines erfindungsgemäßen Wagens, Fig. 10 eine Seitenansicht auf eine Brücke mit einer weiteren Ausführungsform eines erfindungsgemäßen Wagens, Fig. 11 teilweise ein Arbeitsgerüst mit darauf verfahrbaren Düsen zum Abtragen von Material von der Brücke und Fig. 12 einen Schnitt durch das Arbeitsgerüst von Fig. 11.

In Fig. 1 ist eine Brücke 4 im Querschnitt dargestellt, die Pfeiler 6 und Träger 5 aufweist. Auf den Randbalken 15 der Brücke 4 sind Wagen 7 in Längsrichtung der Brücke 4 verfahrbar angeordnet, die ein nach unten in den Bereich der Brückenuntersicht ragendes Gerüst 8 aufweisen.

Von den Gerüsten 8 der Wagen 7 ist über Seile 9 und Winden 11 ein Arbeitsgerüst 1 abgehängt, wobei die Winden 11 an den Enden 16, 17 des Arbeitsgerüstes 1 angeordnet sind.

Die Winden 11 sind über nicht dargestellte Gelenkbolzen mit dem Arbeitsgerüst 1 verbunden, so daß die Winden gegenüber dem Arbeitsgerüst 1 verdreht werden können.

Gemäß einer nicht dargestellten Ausführungsform der Erfindung ist es auch möglich, daß sich die Winden 11 an den Gerüsten 8 der Wagen 7 befinden, wobei die Seile 9 dann direkt, vorzugsweise über entsprechende Drehgelenke, mit dem Arbeitsgerüst 1 verbunden sein können.

Das Arbeitsgerüst 1 gemäß Fig. 1 weist etwa in seiner Mitte eine Trennstelle 13, 14 auf, an der das Arbeitsgerüst 1 auf einfache Weise in einen Teil 2 und einen Teil 3 getrennt werden kann. An der Trennstelle 13 des Teiles 2 des Arbeitsgerüstes 1 ist ein Seil 10 befestigt, das zum Gerüst 8 des Wagens 7 am gegenüberliegenden Rand 15 der Brücke 4 verläuft. Gleichermaßen verläuft von der Trennstelle 14 des Teiles 3 ein Seil 10 zum gegenüberliegenden Gerüst 8 am Wagen 7 am anderen Rand 15 der Brücke 4. Die Seile 10 sind mit in Fig. 1 nicht dargestellten Seilwinden 19 verbunden, die entweder an den Gerüsten 8 oder im Bereich der Trennstellen 13, 14 angebracht sein können.

Nach dem Lösen der Trennstelle 13, 14 kann durch Abspulen der Seile 10 jeder Teil 2, 3 des Arbeitsgerüstes 1 mit seiner Trennstelle 13, 14 nach unten geschwenkt werden, wobei die Schwenkbewegung etwa um die Enden 16 und 17 der Teile 2 und 3 erfolgt, bis die zwei Teile 2 und 3 an den Seilen 9 frei nach unten hängen, wie in Fig. 1 angedeutet ist.

Nachdem die Seile 10 von den Trennstellen 13 und 14 gelöst wurden, können die Wagen 7 an der Brücke 4 weiterfahren, bis die Pfeiler 6 umfahren wurden. Anschließend können die Seile 10 wieder mit den Trennstellen 13 und 14 verbunden und die Teile 2 und 3 wieder nach oben geschwenkt werden, bis die Trennstellen 13 und 14 aneinanderliegen und wieder miteinander verbunden werden können.

In Fig. 2 ist ein vergrößertes Ausführungsbeispiel einer Arbeitsbühne 1, bestehend aus den Teilen 2 und 3 dargestellt, die wiederum an Trennstellen 13 und 14 miteinander verbunden sind. Auf dem Arbeitsgerüst 1 ist ein Zusatzgerüst 18 verfahrbar angeordnet, mit dem problemlos auch die Bereiche zwischen den Trägern 5 der Brücke 4 erreicht werden können. Im in Fig. 2 dargestellten Ausführungsbeispiel sind an den Trennstellen 13, 14 der Teile 2, 3 Winden 19 angeordnet, damit die Teile 2, 3 verschwenkt werden können. In Fig. 2 sind die Seile 10 zu Zwecken der Beschreibung und Klarheit in ihrer Bereitschaftslage dargestellt. Tatsächlich können die Seile 10 jedoch in der dargestellten Arbeitsstellung des Arbeitsgerüstes 1 abgenommen sein, da sie lediglich zum Abschwenken der Teile 2, 3 benötigt werden, wenn z.B. ein Pfeiler 6 umfahren werden soll.

Es ist ersichtlich, daß mit Hilfe der erfindungsgemäßen Vorrichtung ein Umfahren von Brückenpfeilern od. dgl. einfach und schnell durchgeführt werden kann, auch wenn sich der Brückenpfeiler in unzugänglichem Gelände oder im Wasser befindet.

Es versteht sich, daß die erfindungsgemäße Vorrichtung auf beliebige Art und Weise entlang der Brücke 4 verfahrbar sein kann und nicht auf die in den Fig. 1 und 2 dargestellten Wagen 7 mit Gerüsten 8 beschränkt ist, da diese für die erfindungsgemäße Funktion des Trennens und des anschließenden Abschwenkens der Teile 2, 3 des Arbeitsgerüstes 1 nicht von Bedeutung sind, solange die Enden 16, 17 des Arbeitsgerüstes 1 in irgendeiner Weise schwenkbar mit der entlang der Brücke verfahrbaren Einrichtung verbunden sind.

In Fig. 3 ist eine Ausführungsform der Erfindung dargestellt, mittels welcher die beiden Teile 2 und 3 an ihren Trennstellen 13 und 14 auf einfache Weise miteinander verbunden werden können. In Fig. 3 sind die Eckrohre 20, 21 des Obergurtes der Teile 2, 3 dargestellt, die an den Trennstellen 13, 14 aneinanderstoßen. In den Rohren 20, 21 ist ein Verbindungsbolzen 22 aufgenommen, der sich an einem Ende 23 kegelstumpfförmig verjüngt. Die dem kegelstumpfförmigen Ende 23 gegenüberliegende Seite 24 des Verbindungsbolzens 22 ist über einen in Fig. 4 dargestellten Querbolzen 25 im Rohr 20 befestigt und die Seite mit dem kegelstumpfförmigen Ende 23 des Verbindungsbolzens 22 ist über einen Querbolzen 26 mit dem Rohr 21 verbunden. Auf entsprechende Weise können auch die Untergurte der Teile 2, 3 miteinander verbunden sein. Die Querbolzen 25 und 26 können durch an sich bekannte Mittel gegen unbeabsichtigtes Lösen gesichert werden.

Zum Trennen der Teile 2, 3 des Arbeitsgerüstes 1 kann der Querbolzen 26, der einen Handgriff 27 aufweist, aus dem Rohr 21 und dem Verbindungsbolzen 22 herausgezogen werden, worauf das Arbeitsgerüst 1 getrennt werden kann, nachdem alle derartigen Verbindungen gelöst wurden.

Soll das Arbeitsgerüst 1 z.B. nach dem Umfahren eines Pfeilers 6 wieder zusammengesetzt werden, dann können, bevor die Teile 2, 3 ganz in die waagerechte Lage geschwenkt wurden, zuerst die Verbindungsbolzen 22 in die Eckrohre 21 des Obergurtes eingesetzt werden, was durch die kegelstumpfförmige Ausbildung 23 des Verbindungsbolzens 22 erleichtert wird. Anschließend werden die Teile 2, 3 ganz hochgeschwenkt, wodurch sich automatisch auch die Verbindungsbolzen 22 in die entsprechenden Rohre am Untergurt des Teiles 3 einfügen. Anschließend können alle Verbindungsbolzen 22 durch Einstecken der Querbolzen 26 gesichert werden.

In Fig. 6 ist eine Hilfsvorrichtung zum Zusammenbauen des Arbeitsgerüstes 1, bestehend aus den beiden Teilen 2 und 3 dargestellt, die z.B. auch mit der Verbindung gemäß Fig. 3 bis 5 eingesetzt werden kann. An den Eckrohren 20, 21 der Obergurte der Teile 2, 3 sind Halterungen 28, 29 befestigt, die an den einander zugewandten Enden Langlöcher 30 und 31 aufweisen, mittels derer die Halterungen 28, 29 über einen Hilfsbolzen 32 miteinander verbunden werden können.

Um die Gerüstteile 2, 3 miteinander zu verbinden, kann so vorgegangen werden, daß die Gerüstteile 2, 3 zuerst an ihren Trennstellen 13, 14 bis in einen Winkel von ca. 45° hochgezogen werden, so daß sich die Trennstellen 13, 14 nebeneinander befinden. In dieser Stellung kann der Hilfsbolzen 32 auf einfache Weise durch die Langlöcher 30, 31 der Halterungen 28, 29 gesteckt werden, wodurch eine vorläufige Verbindung zwischen den Gerüstteilen 2, 3 hergestellt wird. Anschließend können die Enden 16, 17 der Gerüstteile 2, 3 abgesenkt werden, wodurch der Verbindungsbolzen 22 automatisch in das Rohr 21 am Obergurt und bei weiterem Hochschwenken der Gerüstteile 2, 3 bis in ihre waagerechte Stellung auch eine entsprechende Verbindung am Untergurt der Gerüstteile 2, 3 hergestellt wird. Anschließend können die Verbindungsbolzen 22 in den Rohren 21 durch die Querbolzen 26 gesichert werden.

In Fig. 7 ist ein erfindungsgemäßes Arbeitsgerüst 1 dargestellt, das an seinem unteren Längsrand eine Rinne 103 aufweist, in der Abtragmaterial u.dgl. abgefördert werden kann. In der Rinne 103 ist ein an sich bekannter Kratzförderer 104 angeordnet, der beliebigen Aufbau haben kann und der deshalb nicht näher beschrieben wird. Über der Rinne 103 ist ein Gitterrost 105 angeordnet, der einerseits verhindert, daß zu große Teile in die Rinne 103 fallen und die Materialförderbahn 102 blockieren, und der anderseits als Lauffläche für Bedienungspersonal dient. Um das Arbeitsgerüst 1 an die örtlichen Gegebenheiten gut anpassen zu können, sind am Arbeitsgerüst 1 noch obere Halterungen 106 vorgesehen, um den Gitterrost 105 auch höher anordnen zu können.

Das Arbeitsgerüst 1 ist über Seile 9 und Winden 11 von der Brücke abgehängt, wobei über die Winden 11 eine Höhenverstellung des Arbeitsgerüstes 1 vorgenommen werden kann. Die Seile 9 können wie beschrieben an den Wagen 7 angeordnet und befestigt sein.

Das Arbeitsgerüst kann aus Stahl, Aluminium oder sonstigen Werkstoffen bestehen, und aus genormten Formrohren zusammengebaut sein, wodurch eine Erweiterung des Gerüstes in jede Richtung vorgenommen werden kann. Die Rinne 103 besteht vorzugsweise aus Aluminium.

In Fig. 9 ist ein Wagen 7 dargestellt, der auf dem Randbalken 15 einer Brücke über Rollen 113 bis 116 verfahrbar ist. Über Rollen 113 und 115 mit horizontaler Achse stützt sich der Wagen 7 auf dem Randbalken 15 und einem Geländer 117 ab, über Rollen 114 und 116 mit vertikaler Achse stützt sich der Wagen 7 am Geländer 117 und an der Stirnseite des Randbalkens 15 ab und ist somit auch in horizontaler Richtung geführt.

Der Wagen 7 weist ein nach unten in den Bereich der Untersicht des Randbalkens 15 der Brücke ragendes Gerüst 8 auf, wobei die Länge des Gerüstes 8 beliebig verlänger- und verkürzbar ist, um es an unterschiedliche Brückentypen, z.B. mit hohem oder niederem Hohlkasten, Geländer 117, Lärmschutzwand u.s.w., anpassen zu können. Dementsprechend kann auch der Gerüstständer 131 mit der Rolle 113 in seiner Länge veränderbar sein. Zum Verfahren des Wagens 7 kann ein Motor 118 vorgesehen sein, der entweder die Rolle 115 oder die Rolle 113 antreibt.

Im Bereich des unteren Endes 44 des Gerüstteils 8 ist ein horizontal auskragender Kragarm 42 angeordnet, der am Gerüst 8, vorzugsweise in Richtung des Doppelpfeiles 45, verschiebbar am Gerüst 8 gelagert ist. Im Bereich des Endes 43 des Kragarmes 42 sind Rollen 46 gelagert, über welche die Seile 9, 10 laufen, an denen das Arbeitsgerüst 1 von den Wagen 7 abgehängt ist. Alternativ kann in einer nicht dargestellten Ausführungsform der Erfindung auch vorgesehen sein, daß im Bereich des Endes 43 des Kragarmes 42 Seilwinden vorgesehen sind.

Das Ende 43 des Kragarmes 42 befindet sich im wesentlichen unter dem von der Rolle 113 gebildeten Vertikallager 40, was eine sehr günstige Kräfteverteilung am Wagen 7 und eine günstige Krafteinleitung in den Randbalken 15 über das Horizontallager 41 ermöglicht.

In Fig. 10 ist mit Blickrichtung von links in Fig. 9 eine gegenüber Fig. 9 weiterentwickelte Ausführungsform des Wagens 7 dargestellt. Der Wagen 7 ist wiederum über Rollen 113 bis 116 am Randbalken 15 und am Geländer 117 abgestützt und weist ein nach unten ragendes Gerüst 8 auf. Am unteren Ende 44 des Gerüstes 8 ist ein Behälter 119 angeordnet, der von einem senkrechten, oder wie in Fig. 10 dargestellt, schräg nach unten verlaufenden Gitter 122 in zwei Bereiche 120 und 121 geteilt ist. In diesen Behälter 119 wird das Abtragmaterial u.dgl. von der Materialförderbahn 102 gefördert, wobei im Bereich 120 das feste Abtragmaterial und im Bereich 121 die bei der Sanierung anfallende Flüssigkeit aufgefangen wird, sodaß eine getrennte Entsorgung möglich ist. Um das Fördern des Abtragmaterials u.dgl. in den Behälter 119 zu erleichtern, kann ein vorzugsweise abnehmbarer und allseitig verwendbarer Einfülltrichter 123 vorgesehen sein.

An seinem unteren Ende kann der Behälter 119 eine Entleerungsöffnung 124 mit einer Klappe 125 aufweisen, um den Behälter 119 z.B. am Ende der Brücke entleeren zu können. Die Flüssigkeit kann vor dem Öffnen der Klappe 125 aus dem Bereich 121 abgesaugt werden, sodaß beim Öffnen der Klappe 125 nur festes Material aus dem Behälter 119 entleert wird. Es kann z. B. möglich sein, den Behälter 119 kontinuierlich durch geeignete Einrichtungen, die am Gerüst 8 angeordnet sind, zu entleeren und das Abtragmaterial z.B. über Lastkraftwagen auf der Brücke zu entsorgen.

In den Fig. 11 und 12 ist eine weitere Ausführungsform der Erfindung dargestellt, die ein automatisches Abtragen von Oberflächenmaterial an einer Brücke 4 mit einem Träger 5 ermöglicht. Hiezu ist im Gegensatz zum verfahrbaren Zusatzgerüst 18 von Fig. 2 auf dem Arbeitsgerüst 1 ein Zusatzgerüst 126 befestigt, an dem eine horizontale Schiene 127 und eine vertikale Schiene 128 befestigt sind. Auf den Schienen 127 und 128 sind Düsen 129 für Druckwasser verschiebbar gelagert. Durch eine entsprechende Ausbildung des Arbeitsgerüstes 1 und des Zusatzgerüstes 126 ist es möglich, im wesentlichen den gesamten Bereich der Untersicht einer Brücke mit den Düsen 129 zu erreichen, sodaß ein Nacharbeiten von Hand im wesentlichen vollständig vermieden werden kann.

Die Brückenuntersicht kann mit dieser Vorrichtung durch Heben und Senken des Arbeitsgerüstes 1 und Verfahren des Zusatzgerüstes 126 und der Düsen 129 in ihrem gesamten Bereich gereinigt und saniert werden. Entsprechend können auch die Brückenpfeiler 6 gereinigt und saniert werden, wenn das Arbeitsgerüst 1 abgesenkt wird.

Das Arbeitsgerüst 1 ist, wie in Fig. 11 und 12 dargestellt, wiederum über Seile 9 und Winden 11 von der Brücke 4 abgehängt und folglich auf einfache Weise höhenverstellbar und wie beschrieben abschwenkbar, um Pfeiler 6 umfahren zu können. Dabei wird das Zusatzgerüst 126 mit dem Arbeitsgerüst 1 geteilt, wobei die Teile des Zusatzgerüstes 126 gemeinsam mit den Teilen 2, 3 des Arbeitsgerüstes 1 abgeschwenkt werden können.

In Fig. 12 ist ein Spritzschutz 130 dargestellt, der sich nach oben erweiternd auf beiden Seiten seitlich neben dem Arbeitsgerüst 1 erstreckt, um sämtliches Abtragmaterial, Spritzwasser aber auch Spachtelmassen und Rückprall aus Spritzbeton aufzufangen und in die Materialförderbahn 102 zu leiten.

Um das Arbeitsgerüst 1 nicht unnötig zu belasten oder die Fahrbahn auf der Brücke sperren zu müssen, kann vorgesehen sein, daß die technischen Einrichtungen z.B. für den Hochdruckwasserabtrag an einem oder beiden der Wagen 7 angeordnet sind. Weiters kann vorgesehen sein, daß sämtliche Einrichtungen, wie die Materialförderbahn 102, das Verfahren der Düsen 129 oder des Wagens 7 durch Fernsteuerung bedient werden, sodaß es möglich ist, die gesamte Anlage von nur einer einzigen Person zu bedienen.

Gemäß einer in den Zeichnungen nicht dargestellten Ausführungsform der Erfindung kann vorgesehen sein, daß zusätzlich zu den Wagen 7 mit Gerüsten 8 ein weiterer Wagen 7 mit einem Behälter 119 an einem Gerüst 8 vorgesehen ist, der unabhängig von den Wagen 7 mit dem Arbeitsgerüst 1 verfahrbar ist und in den mittels der Materialförderbahn 102 Abtragmaterial u. dgl. gefördert wird. In diesem Fall kann das Arbeitsgerüst 1 auch direkt von den Wagen 7 ohne ein Gerüst 8 abgehängt sein. So kann weitergearbeitet werden, während der Wagen 7 mit dem Behälter 119 weggefahren und der Behälter 119 entleert wird.

Zusammenfassend kann die Erfindung wie folgt dargestellt werden:

Zur Inspektion und Sanierung von Brücken 4 ist ein Arbeitsgerüst 1 vorgesehen, das von der Brücke 4 abgehängt und in Längsrichtung der Brücke 4 verfahrbar ist. Um das Arbeitsgerüst 1 besonders einfach um Brückenpfeiler 6 od. dgl. umsetzen zu können ist das Arbeitsgerüst 1 in seinem Mittelbereich in zwei Teile 2, 3 unterteilt. Jeder Teil 2, 3 ist über von seiner Trennstelle zum gegenüberliegenden Rand 15 der Brücke 4 verlaufende Seile 10 absenkbar, bis die beiden Teile 2, 3 frei nach unten hängend um den Brückenpfeiler 6 gefahren und anschließend wieder hochgezogen werden können.

## Patentansprüche

1. Verfahren zum Umsetzen eines etwa in der Mitte teilbaren Arbeitsgerüstes (1), das von einer Brücke (4) abgehängt und in Längsrichtung der Brücke (4) verfahrbar ist, um einen Brückenpfeiler (6), bei dem das Arbeitsgerüst (1) über Seile (10) od. dgl. abschwenkbar ist, dadurch gekennzeichnet, daß nach dem Trennen des Arbeitsgerüstes (1) in zwei Teile (2, 3) die der Trennstelle benachbarten Enden (13, 14) des Arbeitsgerüstes (1) über zum gegenüberliegenden Längsrand (15) der Brücke (4) verlaufende Seile (10) abgesenkt werden, während sie um die äußeren Enden (16, 17) geschwenkt werden, bis sie nur mehr an den äußeren Enden (16, 17) hängen, daß die Seile (10) vom Arbeitsgerüst (1) gelöst werden, daß anschließend die Teile (2, 3) in Längsrichtung der Brücke (4) am Brückenpfeiler (6) vorbeigefahren werden, und daß die Seile (10) wieder am Arbeitsgerüst (1) befestigt und schließlich die Teile (2, 3) wieder hochgeschwenkt und miteinander verbunden werden.

2. Vorrichtung zur Verwendung bei der Inspektion und Sanierung von Brücken (4), mit einem etwa in der Mitte in zwei Teile (2, 3) trennbaren Arbeitsgerüst (1), das von der Brücke (4) abgehängt und in Längsrichtung der Brücke (4) verfahrbar ist, wobei die Teile (2, 3) über Seile (10) od. dgl. an ihrer Trennstelle (13, 14) absenkbar sind, dadurch gekennzeichnet, daß jeder Teil (2, 3) an seiner Trennstelle (13, 14) mit einem Seil (10) od. dgl. verbunden ist, das zum gegenüberliegenden Längsrand (15) der Brücke (4) verläuft.

3. Vorrichtung nach Anspruch 2, dadurch gekennzeichnet, daß das Arbeitsgerüst (1) an seinen beiden Enden (16, 17) über Seile (9) mit Seilwinden (11) von der Brücke (4) abgehängt ist.

4. Vorrichtung nach Anspruch 2 oder 3, dadurch gekennzeichnet, daß die Seile (10) über Drehgelenke mit den Teilen (2, 3) des Arbeitsgerüstes (1) verbunden sind.

5. Vorrichtung nach einem der Ansprüche 2 bis 4, dadurch gekennzeichnet, daß die zum gegenüberliegenden Rand (15) der Brücke (4) verlaufenden Seile (10) mit Seilwinden (19) verbunden sind.

6. Vorrichtung nach einem der Ansprüche 3 bis 5, dadurch gekennzeichnet, daß zwei auf oder neben der Fahrbahn auf der Brücke (4) verfahrbare Wagen (7) vorgesehen sind, von denen das Arbeitsgerüst (1) über die Seile (9) abgehängt und über die Seilwinden (11) höhenverstellbar ist.

7. Vorrichtung nach Anspruch 6, dadurch gekennzeichnet, daß die Wagen (7) ein nach unten in den Bereich des Arbeitsgerüstes (1) ragendes Gerüst (8) aufweisen und daß die Seile (9, 10) am Gerüst befestigt sind.

8. Vorrichtung nach Anspruch 6 oder 7, dadurch gekennzeichnet, daß sich die Wagen (7) über wenigstens ein Vertikallager (40) und ein Horizontallager (41) im Bereich des Längsrandes (15) der Brücke (4) abstützen und daß am nach unten in den Bereich des Arbeitsgerüstes (1) ragenden Gerüstteil (8) der Wagen (7) ein im wesentlichen horizontal ausgerichteter, vorzugsweise horizontal verschiebbarer Kragbalken (42) vorgesehen ist, der unter den Längsrand (15) der Brücke (4) ragt und an dessen freiem Ende (43) die Seile (9, 10) angeordnet sind.

9. Vorrichtung nach Anspruch 8, dadurch gekennzeichnet, daß das freie Ende (43) unter dem Vertikallager (40) des Wagens (7) positionierbar ist.

10. Vorrichtung nach einem der Ansprüche 2 bis 9, dadurch gekennzeichnet, daß an einem Teil (2) des Arbeitsgerüstes (1) an der Trennstelle (13, 14) wenigstens ein Verbindungsbolzen (22) vorgesehen ist, der in eine Bohrung (21) an der Trennstelle (13, 14) des gegenüberliegenden Teiles (3) eingreifen kann und daß der Verbindungsbolzen (22) über einen Querbolzen (26) in der Bohrung (21) gesichert ist.

11. Vorrichtung nach Anspruch 10, dadurch gekennzeichnet, daß vier Verbindungsbolzen (22) vorgesehen sind, die in jeweils zwei Rohre (20, 21) an den Ober- und Untergurten des gegenüberliegenden Teiles (2, 3) eingreifen.

12. Vorrichtung nach Anspruch 11, dadurch gekennzeichnet, daß an den Rohren (20, 21) an den Obergurten der Teile (2, 3) Halterungen (28, 29) mit Langlöchern (30, 31) befestigt sind, die durch einen Hilfsbolzen (32) miteinander verbunden werden können.

13. Vorrichtung nach einem der Ansprüche 7 bis 12, dadurch gekennzeichnet, daß die Winden (11, 19) über Drehgelenke mit dem Gerüst (8) bzw. den Teilen (2, 3) verbunden sind.

14. Vorrichtung nach einem der Ansprüche 2 bis 13, dadurch gekennzeichnet, daß am Arbeitsgerüst (1) eine Materialförderbahn (102) vorgesehen ist, mittels der bei der Sanierung anfallendes Abtragmaterial und dgl. abgefördert werden kann.

15. Vorrichtung nach Anspruch 14, dadurch gekennzeichnet, daß die Materialförderbahn (102) eine Rinne (103) aufweist, in der das Abtragmaterial und dgl. weggeschwemmt werden kann, und daß die Materialförderbahn (102) gegenüber der Horizontalen geneigt ist.

16. Vorrichtung nach Anspruch 14, dadurch gekennzeichnet, daß die Materialförderbahn (102) ein Förderband oder eine Rinne (103) mit einem Kratzförderer (104) oder dgl. aufweist.

17. Vorrichtung nach Anspruch 15 oder 16, dadurch gekennzeichnet, daß über der Rinne (103), vorzugsweise höhenverstellbar, ein Gitterrost (105) angeordnet ist.

18. Vorrichtung nach Anspruch 7 und einem der Ansprüche 14 bis 17, dadurch gekennzeichnet, daß das nach unten in den Bereich des Arbeitsgerüstes (1) ragende Gerüst (8) wenigstens einen Behälter (119) zur Aufnahme des Abtragmaterials und dgl. aufweist, an dessen oberem Rand vorzugsweise ein Einlauftrichter (123) vorgesehen ist.

19. Vorrichtung nach Anspruch 18, dadurch gekennzeichnet, daß der Behälter (119) durch ein Gitter (122) in einen Bereich (120) zur Aufnahme des festen Abtragmaterials und einen Bereich (121) zur Aufnahme des bei der Sanierung anfallenden Wassers oder dgl. getrennt ist.

20. Vorrichtung nach einem der Ansprüche 2 bis 19, dadurch gekennzeichnet, daß im Bereich der Oberseite des Arbeitsgerüstes (1) Schienen (127, 128) vorgesehen sind, auf welchen wenigstens eine Düse (129) für Druckwasser verfahrbar ist und deren Verlauf vorzugsweise an die Form der Brückenuntersicht angepaßt ist.

21. Vorrichtung nach Anspruch 20, dadurch gekennzeichnet, daß im Bereich neben dem Arbeitsgerüst (1) ein Spritzschutz (130) vorgesehen ist.

## Claims

1. Method of shifting a work scaffolding (1) which is divisible approximately in the centre, which is suspended from a bridge (4) and is movable in the longitudinal direction of the bridge (4) around a bridge pillar (6), in which the work scaffolding (1) is pivotable downwards via cables (10) or the like, characterised in that, after separation of the work scaffolding (1) into two parts (2, 3), the ends (13, 14) adjacent to the point of separation of the work scaffolding (1) are lowered via cables (10) extending to the opposite longitudinal edge (15) of the bridge (4), while they are pivoted around the outer ends (16, 17), until they are suspended more on the outer ends (16, 17), in that the cables (10) are released from the work scaffolding (1), in that the parts (2, 3) are then moved past the bridge pillar (6) in the longitudinal direction of the bridge (4), and in that the cables (10) are again attached to the work scaffolding (1), and finally the parts (2, 3) are again pivoted upwards and connected to one another.

2. Device for use during inspection and refurbishment of bridges (4), with a work scaffolding (1) which is divisible approximately in the centre into two parts (2, 3), and which is suspended from the bridge (4) and is movable in the longitudinal direction of the bridge (4), the parts (2, 3) being capable of lowering via cables (10) or the like at their separation point (13, 14), characterised in that each part (2, 3) is connected at its separation point (13, 14) to a cable (10) or the like, which extends to the opposite longitudinal edge (15) of the bridge (4).

3. Device according to claim 2, characterised in that the work scaffolding (1) is suspended at both its ends (16, 17) via cables (9) with cable winches (11) from the bridge (4).

4. Device according to claim 2 or 3, characterised in that the cables (10) are connected via turning joints with the parts (2, 3) of the work scaffolding (1).

5. Device according to one of claims 2 to 4, characterised in that the cables (10) extending to the opposite edge (15) of the bridge (4) are connected to cable winches (19).

6. Device according to one of claims 3 to 5, characterised in that there are provided two carriages (7), which can travel on or next to the roadway on the bridge (4), and from which the work scaffolding (1) is suspended via the cables (9), and is vertically adjustable via the cable winches (11).

7. Device according to claim 6, characterised in that the carriages (7) have a framework (8) projecting downwards into the area of the work scaffolding (1), and in that the cables (9, 10) are secured to the framework.

8. Device according to claim 6 or 7, characterised in that the carriages (7) are supported via at least one vertical bearing (40) and one horizontal bearing (41) in the area of the longitudinal edge (15) of the bridge (4), and in that a substantially horizontally-aligned, preferably horizontally-movable boom (42) is provided on the framework portion (8) of the carriages (7) projecting downwards into the area of the work scaffolding (1), said boom projecting under the longitudinal edge (15) of the bridge (4), and the cables (9, 10) being located on the free end (43) thereof.

9. Device according to claim 8, characterised in that the free end (43) may be positioned under the vertical bearing (40) of the carriage (7).

10. Device according to one of claims 2 to 9, characterised in that there is provided on one part (2) of the work scaffolding (1) at the separation point (13, 14) at least one connecting bolt (22) which can engage in a bore (21) at the separation point (13, 14) of the opposite part (3), and in that the connecting bolt (22) is secured in the bore (21) by a transverse bolt (26).

11. Device according to claim 10, characterised in that four connecting bolts (22) are provided, which engage in two respective tubes (20, 21) at the upper and lower runs of the opposite part (2, 3).

12. Device according to claim 11, characterised in that there are attached to the tubes (20, 21) at the upper runs of the parts (2, 3), holding means (28, 29) with slots (30, 31), which may be connected together by means of a secondary bolt (32).

13. Device according to one of claims 7 to 12, characterised in that winches (11, 19) are connected by rotary joints to the framework (8) or to the parts (2, 3).

14. Device according to one of claims 2 to 13, characterised in that there is provided on the work scaffolding (1) a material conveyor (102), by means of which removed material and the like occurring during refurbishment can be carried away.

15. Device according to claim 14 characterised in that the material conveyor (102) has a trough (103) in which the removed material and the like can be washed away, and in that the material conveyor (102) is inclined with respect to the horizontal.

16. Device according to claim 14, characterised in that the material conveyor (102) has a conveyor belt or a trough (103) with a scraper conveyor (104) or the like.

17. Device according to claim 15 or 16, characterised in that a grating (105) is located above the trough (103), preferably in a vertically adjustable manner.

18. Device according to claim 7 and one of claims 14 to 17, characterised in that the framework (8) projecting downwards into the area of the work scaffolding (1) has at least one container (119) for receiving the removed material and the like, an inlet hopper (123) being preferably provided at the upper edge thereof.

19. Device according to claim 18, characterised in that the container (119) is divided by a grid (122) into an area (120) for receiving the solid removed material, and an area (121) for receiving the water or the like occurring during refurbishment.

20. Device according to one of claims 2 to 19, characterised in that there are provided in the area of the upper side of the work scaffolding (1), rails (127, 128), upon which at least one jet (129) for high-pressure water can travel, and the configuration of which is preferably adapted to the shape of the underside of the bridge.

21. Device according to claim 20, characterised in that a splash guard (130) is provided in the area next to the work scaffolding (1).

## Revendications

1. Procédé pour déplacer autour d'une pile de pont (6) un échafaudage (1) séparable sensiblement en son milieu, qui est suspendu à un pont (4) et peut être déplacé dans la direction longitudinale du pont (4), selon lequel on fait pivoter l'échafaudage (1) vers le bas au moyen de câbles (10) ou similaires, caractérisé par le fait qu'après avoir séparé en deux parties (2, 3) l'échafaudage (1), on abaisse les extrémités (13, 14) de l'échafaudage (1) voisines du point séparation au moyen de câbles (10) qui s'étendent en direction du côté longitudinal (15) opposé du pont (4) pendant qu'on les fait pivoter autour des extrémités extérieures (16, 17) jusqu'à ce qu'elles soient suspendues essentiellement par leurs extrémités extérieures (16, 17), par le fait que l'on détache les câbles (10) de l'échafaudage (1), par le fait que l'on déplace ensuite les parties (2, 3) dans la direction longitudinale du pont (4), devant la pile de pont (6), et par le fait que l'on fixe de nouveau les câbles (10) à l'échafaudage (1) et qu'enfin on fait pivoter les parties (2, 3) vers le haut et on les relie l'une à l'autre.

2. Dispositif destiné à être utilisé pour l'inspection et la réparation de ponts (4) avec un échafaudage (1) séparable en deux parties (2, 3) sensiblement en son milieu qui est suspendu au pont (4) et peut être déplacé dans la direction longitudinale du pont (4), les parties (2, 3) pouvant être abaissées au niveau de leur point de séparation (13, 14) au moyen de câbles (10) ou similaires, caractérisé par le fait que chaque partie (2, 3), au niveau de son point de séparation (13, 14) est liée à un câble (10) ou similaire qui s'étend en direction du bord longitudinal (15) opposé du pont (4).

3. Dispositif selon la revendication 2, caractérisé par le fait que l'échafaudage (1), à ses deux extrémités (16, 17), est suspendu au pont (4) par des câbles (9) avec des treuils (11).

4. Dispositif selon la revendication 2 ou 3, caractérisé par le fait que les câbles (10) sont liés par des articulations aux parties (2, 3) de l'échafaudage (1).

5. Dispositif selon une des revendications 2 à 4, caractérisé par le fait que les câbles (10) qui s'étendent en direction du côté opposé (15) du pont (4) sont reliés à des treuils (19).

6. Dispositif selon une des revendications 3 à 5, caractérisé par le fait qu'il est prévu deux chariots (7) qui peuvent se déplacer sur le pont (4), sur la chaussée ou à côté de celle-ci, et à partir desquels l'échafaudage (1) est suspendu par des câbles (9) et peut être déplacé en hauteur à l'aide de treuils (11).

7. Dispositif selon la revendication 6, caractérisé par le fait que les chariots (7) comportent une structure (8) qui s'étend vers le bas dans la région de l'échafaudage (1) et par le fait que les câbles (9, 10) sont fixés à la structure.

8. Dispositif selon la revendication 6 ou 7, caractérisé par le fait que les chariots (7) prennent appui dans la région du bord longitudinal (15) du pont (4) par l'intermédiaire d'au moins un appui vertical (40) et d'un appui horizontal (41) et par le fait qu'il est prévu, sur la partie de structure (8) des chariots (7) qui s'étend vers le bas dans la région de l'échafaudage (1), une poutre (42) en porte-à-faux sensiblement horizontale, de préférence pouvant coulisser dans la direction horizontale, qui s'étend en-dessous du bord longitudinal (15) du pont (4) et à l'extrémité libre (43) de laquelle sont disposés les câbles (9, 10).

9. Dispositif selon la revendication 8, caractérisé par le fait que l'extrémité libre (43) peut être positionnée en-dessous de l'appui vertical (40) du chariot (7).

10. Dispositif selon une des revendications 2 à 9, caractérisé par le fait qu'il est prévu sur une partie (2) de l'échafaudage (1) au niveau du point de séparation (13, 14) au moins une broche de liaison (22) qui peut être engagée dans un trou (21) au niveau du point de séparation (13, 14) de la partie en vis-à-vis (3) et par le fait que la broche de liaison (22) est bloquée dans le trou (21) au moyen d'une broche transversale (26).

11. Dispositif selon la revendication 10, caractérisé par le fait qu'il est prévu quatre broches de liaison (22) qui s'engagent chaque fois dans deux tubes (20, 21) au niveau des ceintures supérieure et inférieure de la partie en vis à vis (2, 3).

12. Dispositif selon la revendication 11, caractérisé par le fait que des moyens de fixation (28, 29) avec des trous oblongs (30, 31) qui peuvent être liés l'un à l'autre à l'aide d'une broche auxiliaire (32) sont fixés aux tubes (20, 21) sur les ceintures supérieures des parties (2, 3).

13. Dispositif selon une des revendications 7 à 12, caractérisé par le fait que les treuils (11, 19) sont liés à la structure (8) ou aux parties (2, 3) par l'intermédiaire d'articulations.

14. Dispositif selon une des revendications 2 à 13, caractérisé par le fait qu'il est prévu sur l'échafaudage (1) un chemin de transport de matériaux (102) à l'aide de laquelle les débris de matériau et similaires produits lors de la réparation peuvent être transportés.

15. Dispositif selon la revendication 14, caractérisé par le fait que le chemin de transport (102) comporte une goulotte (103) dans laquelle les débris de matériau et similaires peuvent être transportés par entraînement hydraulique et par le fait que le chemin de transport (102) est incliné par rapport à l'horizontale.

16. Dispositif selon la revendication 14, caractérisé par le fait que le chemin de transport de matériaux (102) comporte une bande transporteuse ou une goulotte avec un transporteur à racloirs (104) ou similaire.

17. Dispositif selon la revendication 15 ou 16, caractérisé par le fait qu'un caillebotis (105) est disposé au-dessus de la goulotte (103), de préférence avec possibilité de réglage en hauteur.

18. Dispositif selon la revendication 7 et une des revendications 14 à 17, caractérisé par le fait que la structure (8) qui s'étend vers le bas dans la région de l'échafaudage (1) comporte au moins un récipient (119) pour recevoir les débris de matériau et similaires au niveau du bord duquel il est prévu de préférence une trémie (123).

19. Dispositif selon la revendication 18, caractérisé par le fait que le récipient (119) est séparé par une grille (122) en une zone (120) recevant les matériaux solides et en une zone (121) recevant l'eau ou similaire produite lors de la réparation.

20. Dispositif selon une des revendication 2 à 19, caractérisé par le fait qu'il est prévu dans la région du côté supérieur de l'échafaudage (1) des rails (127, 128), sur lesquels au moins une buse (129) pour de l'eau sous pression peut se déplacer et dont le tracé est de préférence adapté à la forme de l'intrados du pont.

21. Dispositif selon la revendication 20, caractérisé par le fait qu'un dispositif de protection contre les projections (130) est prévu dans le voisinage de l'échafaudage (1).
